# EUROPÄISCHE PATENTSCHRIFT

(11) **EP 0 389 807 B1**
(45) Veröffentlichungstag und Bekanntmachung des Hinweises auf die Patenterteilung: **13.04.1994**
(21) Anmeldenummer: 90103623.6
(22) Anmeldetag: 24.02.1990
(51) Int. Cl.: F23D 3/40

(54) **Mit flüssigem Brennstoff betriebenes Heizgerät**
Heating appliance heated with liquid fuel
Appareil de chauffage chauffé par du combustible liquide

(30) Priorität: 31.03.1989 DE 3910424
(43) Veröffentlichungstag der Anmeldung: 03.10.1990
(73) Patentinhaber: Webasto AG Fahrzeugtechnik, D-82131 Stockdorf (DE)
(72) Erfinder: Schaale, Klaus, D-8033 Krailling (DE); Schönberger, Hermann, D-8034 Germering (DE); Sperl, Johann, D-8122 Penzberg (DE)

(56) Entgegenhaltungen:
- US-A- 3 144 862
- US-A- 4 459 805
- PATENT ABSTRACTS OF JAPAN vol. 4, no. 116 (M-27)(598) 19 August 1980,& JP-A-55 75109 (MATSUSHITA DENKI SANGYO KK) 6 Juni 1980
- PATENT ABSTRACTS OF JAPAN vol. 4, no. 116 (M-27)(598) 19 August 1980,& JP-A-55 75108 (MATSUSHITA DENKI SANGYO KK) 6 Juni 1980

## Beschreibung

Die Erfindung befaßt sich mit einem mit flüssigem Brennstoff betriebenen Heizgerät, insbesondere Fahrzeugheizgerät, das einen Verdampfungsbrenner hat, der einen mit dem flüssigen Brennstoff beaufschlagbaren, saugfähigen Körper umfaßt, der wenigstens eine einer Brennkammer des Heizgeräts zugewandte Fläche hat.

Aus DE-PS 32 33 321 ist ein Heizgerät, insbesondere ein Fahrzeugheizgerät, mit einem Verdampfungsbrenner der vorstehend genannten Art bekannt. Der saugfähige Körper wird hierbei beispielsweise von einem Vlies gebildet. Dieser saugfähige Körper hat die Aufgabe, den Brennstoff zu verdampfen und in Verbindung mit entsprechend zugeleiteter Brennluft ein brennbares Gemisch zu erzeugen, das in einer Brennkammer des Heizgeräts unter Flammenbildung verbrannt wird. Hierbei hat sich gezeigt, daß auf der der Brennkammer zugewandten Oberfläche des saugfähigen Körpers lokale Überhitzungen auftreten können, wodurch der saugfähige Körper angegriffen wird, so daß sich dessen Standzeit verringert. Auch wirkt der vom saugfähigen Körper aufgenommene Brennstoff chemisch aggressiv und auch die bei der Verbrennung entstehenden Abgase können bewirken, daß der saugfähige Körper angegriffen wird.

Aus US-PS 4 459 805 ist ein Brenner für die Regenerierung einer Abgasfilteranlage, insbesondere bei einer Diesel-Brennkraftmaschine bekannt, bei dem in einer Vormischkammer ein Gemisch aus Brennstoff und Brennluft mittels eines Verdampfers aufbereitet wird. Das so aufbereitete Vorgemisch wird über von Öffnungen gebildeten Düsen in die Brennkammer eingeleitet. Diese als Düsen wirkenden Öffnungen sind in einer Flammhalteplatte ausgebildet und relativ groß bemessen.

Die Erfindung zielt darauf ab, ein mit flüssigem Brennstoff betriebenes Heizgerät, insbesondere ein Fahrzeugheizgerät, bereitzustellen, bei dem der Verdampfungsbrenner und insbesondere dessen saugfähiger Körper wirksam vor korrosiven Angriffen geschützt ist und eine verlängerte Standzeit hat.

Nach der Erfindung zeichnet sich ein mit flüssigem Brennstoff betriebenes Heizgerät, insbesondere Fahrzeugheizgerät, mit einem Verdampfungsbrenner, der einen mit dem flüssigen Brennstoff beaufschlagbaren, saugfähigen Körper hat, der wenigstens eine einer Brennkammer des Heizgeräts zugewandte Fläche hat, dadurch aus, daß wenigstens ein Großteil der der Brennkammer zugewandten Fläche des saugfähigen Körpers zur Vergleichmäßigung der Wärmeverteilung und der Brennstoffaufbereitung eine Abdeckung aus hochkorrosionsbeständigem und warmfestem Stahlblech aufweist, die von einer Vielzahl von Öffnungen, welche einen Durchmesser im Bereich von etwa 0,1 bis 2,5 mm haben, siebartig durchsetzt ist.

Der Verdampfungsbrenner bei dem erfindungsgemäßen Heizgerät weist somit eine siebartige Abdeckung auf, die wenigstens die der Brennkammer zugewandte Fläche des saugfähigen Körpers bedeckt und hierdurch die thermischen und chemischen Belastungen am saugfähigen Körper reduzieren. Zum einen wird mit Hilfe dieser Abdeckung eine Vergleichmäßigung der Wärmeverteilung über die der Brennkammer zugewandte Fläche des saugfähigen Körpers erreicht, so daß sogenannte lokale Überhitzungen vermieden werden. Zum anderen wird auch die Verdampfung des Brennstoffs an dieser Fläche des saugfähigen Körpers vergleichmäßigt. Darüber hinaus bietet die Abdeckung einen Schutz des saugfähigen Körpers gegenüber dem chemisch aggressiv wirkenden Brennstoff und den bei der Verbrennung in der Brennkammer entstehenden Abgasen. Hinsichtlich der Fertigung eines derartigen Verdampfungsbrenners bei einem mit flüssigem Brennstoff betriebenen Heizgerät hat sich in überraschender Weise ergeben, daß sich mit Hilfe dieser Abdeckung auch Toleranzen bei dem saugfähigen Körper ausgleichen und Lageveränderungen desselben verhindern lassen, so daß man dank dieser Abdeckung eine reproduzierbare Brennstoffaufbereitung erhält. Zugleich schützt die Abdeckung den saugfähigen Körper vor Beschädigungen und Verformungen desselben während des Brennbetriebs des mit flüssigem Brennstoff betriebenen Heizgeräts.

Vorzugsweise sind die Öffnungen der Abdeckung regelmäßig auf deren Fläche verteilt, die der Brennkammer zugewandt ist. Eine solche Auslegung ist insbesondere bei leicht verdampfbarem, flüssigem Brennstoff, wie Bezin, zweckmäßig.

Vorzugsweise sollte der Abstand zwischen den Öffnungen etwa doppelt so groß wie der Öffnungsdurchmesser sein. Die Dicke der Abdeckung sollte etwa 0,25 bis 1,0 mm betragen. Als zweckmäßige Durchmessergröße hat sich für Benzin als Brennstoff etwa 2 mm oder größer erwiesen. Bei Durchmessern bis zu etwa 5 mm können noch zufriedenstellende Ergebnisse erhalten werden. Bei Diesel als flüssigem Brennstoff kommen Öffnungsdurchmesser im Bereich von etwa 1 mm bis etwa 2 mm als bevorzugt in Betracht.

In Abhängigkeit von der Anordnung der Ausbildungsform des saugfähigen Körpers kann die Abdeckung auch derart ausgelegt sein, daß sie den saugfähigen Körper wenigstens teilweise umschließt, d.h. die Abdeckung erstreckt sich auch wenigstens teilweise über die Umfangsfläche des saugfähigen Körpers hinweg. Bei einer solchen Auslegung dient die Abdeckung zugleich als Halterung für den saugfähigen Körper und positioniert denselben an einer vorbestimmten Stelle in der Brennkammer.

Bei schwer verdampfbaren Brennstoffen, wie Öl, kann zweckmäßigerweise der saugfähige Körper wenigstens eine Durchgangsöffnung haben, um eine schnell Aufwärmung des Brennstoffs auf die zur Verdampfung notwendige Temperatur zu erreichen. Bei einer solchen Auslegungsform hat die Abdeckung zweckmäßigerweise ebenfalls eine große Durchgangsöffnung, bzw. einen Flächenbereich, der frei von Öffnungen ist, wobei der Durchmesser dieser Öffnungen der Abdeckung etwa dem Durchmesser der Durchgangsöffnung im saugfähigen Körper entspricht.

Wenn der saugfähige Körper beispielsweise als Ringkörper ausgebildet ist, so ist die Abdeckung vorzugsweise derart beschaffen, daß sie sich auch über die Ringinnenfläche desselben erstreckt.

Vorzugsweise ist die Abdeckung einteilig ausgebildet, um eine leichte Handhabung und Montage zu ermöglichen. Als bevorzugtes Material für die Abdeckung hat sich Cr-Ni-Stahl erwiesen, und zwar vorzugsweise die Stahlsorte X 10 CrNi MoTi 1810.

Die Erfindung wird nachstehend an Beispielen unter Bezugnahme auf die beigefügte Zeichnung näher erläutert. Darin zeigt:
- Fig. 1: eine vergrößerte Schnittansicht eines Ausschnittsbereichs einer Brennkammer eines mit flüssigem Brennstoff betriebenen Heizgeräts mit schematisch angedeutetem Verdampfungsbrenner,
- Fig. 2: eine schematische Ansicht einer Ausführungsvariante eines Verdampfungsbrenners für ein mit flüssigem Brennstoff betriebenes Heizgerät,
- Fig. 3a und 3b: jeweils schematische Ansichten von alternativen Ausführungsformen eines Verdampfungsbrenners für ein mit flüssigem Brennstoff betriebenes Heizgerät,
- Fig. 4: eine schematische Ansicht einer Ausführungsvariante des Verdampfungsbrenners nach Fig.3a, und
- Fig. 5: eine schematische Ansicht einer weiteren Ausführungsform eines Verdampfungsbrenners für ein mit flüssigem Brennstoff betriebenes Heizgerät.

In Fig. 1 ist insgesamt mit 1 ein mit flüssigem Brennstoff betriebenes Heizgerät gezeigt, bei dem es sich um ein Fahrzeugheizgerät handelt, das beispielsweise als Zusatzheizung oder Standheizung in ein Kraftfahrzeug eingebaut wird. In vergrößertem Maßstab ist in Fig. 1 der Bereich des Heizgeräts 1 gezeigt, in dem ein Verdampfungsbrenner 2 angeordnet ist. Der Verdampfungsbrenner 2 hat einen saugfähigen Körper 3, der beispielsweise aus einem Vlies oder mehreren Vlieslagen besteht. Der saugfähige Körper 3 wird mit flüssigem Brennstoff, wie Benzin oder Öl, beaufschlagt, das über eine Brennstoffleitung 4 zugeführt wird. Der saugfähige Körper 3 hat eine Fläche 5, die einer Brennkammer 6 zugewandt ist, welche von einem Brennrohr 7 begrenzt wird und sich in axialer Richtung an den Verdampfungsbrenner 2 anschließt. Wie schematisch in Fig. 1 gezeigt ist, ist die Brennkammer 6 von einem Wärmeübertrager 8 umgeben, der von einem Wärmeträgermedium durchströmt wird, das ein flüssiger oder gasförmiger Wärmeträger sein kann. An dem Wärmeübertrager 8 wird Wärme von den in der Brennkammer 6 erzeugten heißen Verbrennungsgasen an den Wärmeträger abgegeben, wodurch der Wärmeträger aufgeheizt wird. Der so erwärmte Wärmeträger wird dann entweder direkt oder indirekt beispielsweise zur Innenraumbeheizung eines Kraftfahrzeugs genutzt.

An dem saugfähigen Körper 3 wird der über die Brennstoffleitung 4 zugeführte flüssige Brennstoff an seiner Fläche 5 abgedampft und es wird in diesem Bereich des Heizgeräts 1 ein zündwilliges Gemisch in Verbindung mit zugeführter Brennluft erzeugt. Dieses Gemisch wird mit einer Zündeinrichtung 9 gezündet, und es bildet sich eine Flamme in der Brennkammer 6 aus.

Wie aus Fig. 1 zu ersehen ist, ist eine insgesamt mit 10 bezeichnete Abdeckung vorgesehen, die die der Brennkammer zugewandte Fläche 5 des saugfähigen Körpers 3 bei dem in Fig.1 gezeigten Beispiel vollständig bedeckt. Diese Abdeckung 10 hat eine Vielzahl von Öffnungen 11, d.h. Öffnungen mit relativ kleinem Durchmesser in der Größenordnung von etwa 0,1 mm bis etwa 2,5 mm. Zweckmäßigerweise sind diese Öffnungen 11, die die Abdeckung 10 durchsetzen, gleichmäßig auf dieser verteilt, so daß die Abdeckung 10 siebartig ausgebildet ist. Der jeweilige Abstand zwischen den Öffnungen 11 ist etwa doppelt so groß wie der Druchmesser der jeweiligen Öffnungen 11. Beispielsweise hat die Abdeckung 10 eine Dicke in einem Bereich von etwa 0,25 bis 1,0 mm.

Die Abdeckung 10 ist in der Brennkammer 6 beispielsweise mit Hilfe von vorspringenden Teilen 12 gehalten, die über den Innenumfang des Brennrohrs 7 verteilt sein können oder die auch beispielsweise von einem durchgehenden, ringförmigen Teil gebildet werden können.

Die Abdeckung 10 mit den Öffnungen 11, die aus einem hochkorrosionsbeständigen und warmfesten Stahlblech besteht, wie z.B. einem Chrom-Nickel-Stahlblech, zweckmäßigerweise einem Stahl mit der Bezeichnung X 10 CrNi MoTi 1810, bewirkt aufgrund ihres guten Wärmeleitvermögens eine Vergleichmäßigung der Temperaturverteilung bzw. der Wärmeverteilung über die gesamte, der Brennkammer 6 zugewandte Fläche 5 des saugfähigen Körpers 3 hinweg. Die Abdeckung 10 verhindert hierdurch örtliche zu starke Erwärmung im Bereich der Fläche 5 des saugfähigen Körpers 3. Hierdurch lassen sich durch Wärme bedingte Beschädigungen des saugfähigen Körpers 3 vermeiden. Zum anderen dient die Abdeckung 10 dazu, den saugfähigen Körper 3 vor dem chemisch aggressiven, flüssigen Brennstoff zu schützen, der durch die Abdeckung 10 vom saugfähigen Körper 3 abgeleitet wird. Darüber hinaus verhindert die Abdeckung 10, daß bei der Verbrennung entstehende heiße Verbrennungsgase die Fläche 5 des saugfähigen Körpers 3 angreifen. Ferner bietet die Abdeckung 10 einen Schutz vor einer mechanischen Beschädigung des saugfähigen Körpers 3 beispielsweise beim Einbau des Verdampfungsbrenners 2 in das Heizgerät 1. Mit Hilfe der Abdeckung 10 läßt sich ferner der saugfähige Körper 3 an einer vorbestimmten Stelle in wiederholter Weise in dem Brennrohr 7 anordnen, so daß man trotz möglichen Abmessungstoleranzen beim saugfähigen Körper 3 eine reproduzierbare Brennstoffaufbereitung bei dem Verdampfungsbrenner 2 erhält.

Insgesamt gesehen wird also mit Hilfe der Abdeckung 10 ,die eine sie durchsetzende Öffnungen 11 hat, erzielt, daß thermische und chemische Belastungen des saugfähigen Körpers 3 des Verdampfungsbrenners 2 reduziert werden und sich hierdurch die Standzeit des saugfähigen Körpers 3 und des Verdampfungsbrenners 2 insgesamt verlängern läßt, so daß sich auch die Wartungsintervalle bei einem solchen Heizgerät 1 verlängern lassen.

In Fig. 2 ist schematisch eine Ausführungsvariante einer insgesamt mit 10′ bezeichneten Abdeckung gezeigt. Die Anordnung des saugföhigen Körpers 3 entspricht der in Fig. 1 gezeigten. Die Abdeckung 10′ mit den Öffnungen 11 erstreckt sich bei der Ausführungsform nach Fig. 2 auch über den Außenumfang 13 des saugfähigen Körpers 3 hinweg und hat an ihrem Ende eine flanschförmige Erweiterung 14. Diese flanschförmige Erweiterung 14 dient zur Festlegung der Abdeckung 10′ an dem die Brennkammer 6 begrenzenden Brennrohr 7.

In den Fig. 3a und 3b sind weitere Ausführungsvarianten der Ausführungsform nach Fig. 2 verdeutlicht. Beim Beispiel nach Fig. 3a hat der saugfähige Körper 3′ eine Durchgangsöffnung 15, so daß beispielsweise ein Teil einer als Träger dienenden Rückwand 16 freigelegt ist. Insbesondere bei schwer verdampfbaren flüssigen Brennstoffen, wie Öl, wird hierdurch erreicht, daß der flüssige Brennstoff schnell auf die zu verdampfende notwendige Temperatur im Bereich der Durchgangsöffnung 15 erwärmt wird. Die dem saugfähigen Körper 3′ zugeordnete Abdeckung 10˝ hat ebenfalls eine große Öffnung 17, d.h. die Abdeckung 10˝ ist so ausgeschnitten, daß die Durchgangsöffnung 15 nicht von der Abdeckung 10˝ bedeckt wird.

In Abweichung zu Fig. 3a weist in Fig. 3b der saugfähige Körper 3˝ im oberen Bereich eine Durchgangsöffnung 15′ auf, die mit einer Mündungsöffnung 18 einer in Fig. 1 gezeigten Brennstoffleitung 4 fluchtet. Auch ist im Falle der Ausführungsvariante nach Fig. 3b in der Abdeckung 10‴ eine große Öffnung 15′ vorgesehen, so daß die Abdeckung 10‴ die Durchgangsöffnung 15′ in Fig. 3b nicht bedeckt.

Bei der Ausführungsvariante nach Fig. 4 sind gleiche oder ähnliche Teile wie bei der Ausführungsform nach Fig. 3a mit denselben Bezugszeichen versehen. In Abweichung von der in Fig.3a gezeigten Ausführungsform ist die Abdeckung 10˝˝ in Fig. 4 ähnlich wie in Fig. 2 dargestellt ausgebildet und es wird auch die Durchgangsöffnung 15 des saugfähigen Körpers 3′ von der einteilig ausgebildeten Abdeckung 10˝˝ mit ihren Öffnungen 11 bedeckt.

Bei der Ausführungsform nach Fig. 5 ist ein ringförmiger, saugfähiger Körper 3''' in das Brennrohr 7 eingesetzt und er wird von einer Abdeckung 10˝˝′ gestützt, die Öffnungen 11 aufweist. Die Abdeckung 10˝˝′ ist hierbei derart ausgebildet, daß sie auch eine Ringinnenfläche 19 des ringförmigen, saugfähigen Körpers 3''' bedeckt. Auch ist die der Brennkammer 6 zugewandte Fläche 5′ des ringförmigen, saugfähigen Körpers 3''' von der Abdeckung 10˝˝′ bedeckt. Die Abdeckung 10˝˝′ ist im Brennrohr 7 mit Hilfe von vorspringenden Teilen 12,ähnlich wie in Fig. 1 gezeigt,in axialer Richtung fixiert.

Die in den Figuren der Zeichnung gezeigten Ausführungsformen der Abdeckungen 10 .... können auch von einem entsprechenden Drahtgeflecht gebildet werden, das eine entsprechend geeignete Maschenweite besitzt.

Die Abdeckung dient insbesondere zur Vergleichmäßigung der Wärmeverteilung und der Brennstoffaufbereitung am saugfähigen Körper 3,.... und sie schützt den saugfähigen Körper 3,.... vor thermischen, chemischen und mechanischen Belastungen, welche die Standzeit des saugfähigen Körpers 3,.... beeinträchtigen könnten.

### Bezugszeichen

- 1: Heizgerät insgesamt
- 2: Verdampfungsbrenner insgesamt
- 3: Saugfähiger Körper in Fig. 1
- 3': Saugfähiger Körper in Fig. 3a
- 3'': Saugfähiger Körper in Fig. 3b
- 3''': Saugfähiger Körper in Fig. 5
- 4: Brennstoffleitung
- 5, 5': Fläche, die der Brennkammer zugewandt ist
- 6: Brennkammer
- 7: Brennrohr
- 8: Wärmeübertrager
- 9: Zündeinrichtung
- 10: Abdeckung in Fig. 1
- 10': Abdeckung in Fig. 2
- 10'': Abdeckung in Fig. 3a
- 10''': Abdeckung in Fig. 3b
- 10'''': Abdeckung in Fig. 4
- 10''''': Abdeckung in Fig. 5
- 11: Öffnungen
- 12: Vorspringender Teil
- 13: Außenumfang von saugfähigem Körper 3
- 14: Flanschförmige Erweiterung
- 15: Durchgangsöffnung in Fig. 3a
- 15': Durchgangsöffnung in Fig. 3b
- 16: Träger
- 17: Große Öffnung in Abdeckung 10''
- 17': Große Öffnung in Abdeckung 10'''
- 18: Mündungsöffnung
- 19: Ringinnenfläche

## Patentansprüche

1. Mit flüssigem Brennstoff betriebenes Heizgerät, insbesondere Fahrzeugheizgerät, mit einem Verdampfungsbrenner, der einen mit dem flüssigen Brennstoff beaufschlagbaren, saugfähigen Körper hat, der wenigstens eine einer Brennkammer des Heizgeräts zugewandte Fläche hat, dadurch **gekennzeichnet,** daß wenigstens ein Großteil der der Brennkammer zugewandten Fläche (5) des saugfähigen Körpers (3, 3', 3'', 3''') zur Vergleichmäßigung der Wärmeverteilung und der Brennstoffaufbereitung eine Abdeckung (10, 10', 10'', 10''', 10'''', 10''''') aus hochkorrosionsbeständigem und warmfestem Stahlblech aufweist, die von einer Vielzahl von Öffnungen (11) siebartig durchsetzt ist, welche einen Durchmesser im Bereich von etwa 0,1 bis 2,5 mm haben.

2. Mit flüssigem Brennstoff betriebenes Heizgerät nach Anspruch 1, dadurch gekennzeichnet, daß die Öffnungen (11) regelmäßig auf der Abdeckung (10' bis 10''''') verteilt sind.

3. Mit flüssigem Brennstoff betriebenes Heizgerät nach einem der Ansprüche 1 bis 2, dadurch gekennzeichnet, daß der Abstand zwischen den Öffnungen (11) etwa doppelt so groß wie der Öffnungsdurchmesser ist.

4. Mit flüssigem Brennstoff betriebenes Heizgerät nach einem der Ansprüche 1 bis 3, dadurch gekennzeichnet, daß die Abdeckung (10 bis 10''''') eine Dicke von etwa 0,25 bis 1,0 mm hat.

5. Mit flüssigem Brennstoff betriebenes Heizgerät nach einem der Ansprüche 1 bis 4, dadurch gekennzeichnet, daß die Abdeckung (10' bis 10''''') wenigstens teilweise einen saugfähigen Körper (3' bis 3''') umschließt.

6. Mit flüssigem Brennstoff betriebenes Heizgerät nach einem der Ansprüche 1 bis 5, dadurch gekennzeichnet, daß bei einem mit wenigstens einer Durchgangsöffnung (15, 15') versehenen saugfähigen Körper (3', 3'') die Abdeckung (10'', 10''') eine zugeordnete und in etwa dem Durchmesser der Durchgangsöffnung (15, 15') entsprechende Öffnung (17, 17') hat.

7. Mit flüssigem Brennstoff betriebenes Heizgerät nach einem der vorangehenden Ansprüche, dadurch gekennzeichnet, daß bei einem ringförmige ausgebildeten saugfähigen Körper (3''') sich die Abdeckung (10''''') auch über die Ringinnenfläche (19) erstreckt.

8. Mit flüssigem Brennstoff betriebenes Heizgerät nach einem der vorangehenden Ansprüche, dadurch gekennzeichnet, daß die Abdeckung (10 bis 10') einteilig ausgebildet ist.

9. Mit flüssigem Brennstoff betriebenes Heizgerät nach einem der vorangehenden Ansprüche, dadurch gekennzeichnet, daß die Abdeckung (10 bis 10''''') aus Cr-Ni-Stahl, vorzugsweise X 10 CrNi MoTi 1810,besteht.

## Claims

1. A heating device, particularly a motor vehicle heating device operated by means of liquid fuel, comprising a vaporisation burner with an absorbent body which can be acted upon by liquid fuel and which has at least one surface facing the combustion chamber of the heating device, characterised in that in order to equalise the heat distribution and fuel pre-treatment, at least a major part of the surface (5) of the absorbent body (3, 3', 3'', 3''') facing the combustion chamber has a cover (10, 10', 10'', 10''', 10'''', 10''''') of highly corrosion-resistant and heat-resistant steel sheet which, like a mesh, is traversed by a plurality of apertures (11) having a diameter in the range from about 0.1 to 2.5 mm.

2. A heating device operated with liquid fuel, in accordance with Claim 1, characterised in that the apertures (11) are regularly distributed over the cover (10' to 10''''').

3. A heating device operated with liquid fuel, according to one of Claims 1 to 2, characterised in that the distance between the apertures (11) is approximately twice as great as the diameter of the openings.

4. A heating device operated with liquid fuel, according to one of Claims 1 to 3, characterised in that the cover (10 to 10''''') is approximately 0.25 to 1.0 mm thick.

5. A heating device operated with liquid fuel, according to one of Claims 1 to 4, characterised in that the cover (10' to 10''''') at least partially encloses an absorbent body (3' to 3''').

6. A heating device operated with liquid fuel according to one of Claims 1 to 5, characterised in that in the case of an absorbent body (3', 3'') provided with at least one through-aperture (15, 15'), the cover (10'', 10''') has an associated aperture (17, 17') corresponding substantially to the diameter of the through aperture (15, 15').

7. A heating device operated with liquid fuel according to one of the preceding Claims, characterised in that in the case of an annularly constructed absorbent body (3''') the cover (10''''') also extends over the annular inner surface (19).

8. A heating device operated with liquid fuel according to one of the preceding Claims, characterised in that the cover (10 to 10') is constructed in one piece.

9. A heating device operated with liquid fuel according to one of the preceding Claims, characterised in that the cover (10 to 10''''') consists of Cr-Ni steel preferably X 10 CrNi MoTi 1810.

## Revendications

1. Appareil de chauffage fonctionnant au combustible liquide, notamment appareil de chauffage de véhicule automobile comportant un brûleur à évaporation qui comprend un organe spongieux susceptible d'être alimenté en combustible liquide et possèdant au moins une surface tournée vers une chambre de combustion de l'appareil de chauffage, appareil caractérisé en ce qu'au moins une grande partie de la surface (5) de l'organe spongieux (3, 3', 3'', 3''') tournée vers la chambre de combustion présente un recouvrement (10, 10', 10'', 10''', 10'''', 10''''') constitué par une tôle d'acier très résistante à la corrosion et à la température, pour répartir régulièrement la chaleur et préparer le combustible, cette tôle ayant un grand nombre d'ouvertures (11) qui la traversent pour former un tamis, ces ouvertures ayant un diamètre compris entre 0,1 et 2,5 mm.

2. Appareil de chauffage utilisant un combustible liquide, selon la revendication 1, caractérisé en ce que les ouvertures (11) sont réparties régulièrement sur le recouvrement (10'... 10''''').

3. Appareil de chauffage utilisant un combustible liquide, selon la revendication 1 ou 2, caractérisé en ce que la distance séparant les ouvertures (11) correspond sensiblement au double du diamètre des ouvertures.

4. Appareil de chauffage utilisant un combustible liquide, selon l'une des revendications 1 à 3, caractérisé en ce que le recouvrement (10 ... 10''''') a une épaisseur de l'ordre de 0,25 à 1,0 mm.

5. Appareil de chauffage utilisant un combustible liquide, selon l'une des revendications 1 à 4, caractérisé en ce que le recouvrement (10 ... 10''''') entoure au moins partiellement un organe spongieux (3' ... 3''').

6. Appareil de chauffage utilisant un combustible liquide, selon l'une des revendications 1 à 5, caractérisé par un organe spongieux (3', 3'') muni d'au moins une ouverture de passage (15, 15'), le recouvrement (10'', 10''') ayant une ouverture (17, 17') associée dont le diamètre correspond sensiblement à l'ouverture de passage (15, 15').

7. Appareil de chauffage utilisant un combustible liquide, selon l'une des revendications précédentes, caractérisé en ce que pour un organe spongieux (3''') annulaire, le moyen de recouvrement (10''''') s'étend également sur la surface annulaire intérieure (19).

8. Appareil de chauffage utilisant un combustible liquide, selon l'une des revendications précédentes, caractérisé en ce que le recouvrement (10 ... 10') est en une seule pièce.

9. Appareil de chauffage utilisant un combustible liquide, selon l'une des revendications précédentes, caractérisé en ce que le recouvrement (10 ... 10''''') est en acier Cr-Ni, de préférence en acier X 10 CrNi MoTi 1810.
